# DEMANDE DE BREVET EUROPEEN

(11) **EP 0 389 415 A2**
(43) Date de publication de la demande: **26.09.1990**
(21) Numéro de dépôt: 90810170.2
(22) Date de dépôt: 06.03.1990
(51) Int. Cl.: B27C 1/10

(54) **Outil pour le travail du bois par enlèvement de matière**

(30) Priorité: 21.03.1989 CH 143/89
(71) Demandeur: Casal, André, CH-1205 Genève (CH)
(72) Inventeur: Casal, André, CH-1205 Genève (CH)
(74) Mandataire: Meylan, Robert Maurice

(57) **Abrégé**

L'outil comprend un corps (1) contenant un moteur entraînant un rotor, notamment muni de lames travaillant à travers un orifice (14) formé entre deux pièces de guidage (10, 11). Il est muni de deux poignées latérales (15, 16) situées dans le prolongement du rotor. Les guides (10, 11) sont amovibles et peuvent être notamment convexes pour constituer un bastringue électrique. L'orifice d'évacuation des copeaux (19) est situé en avant et au-dessus du rotor.

## Description

La présente invention a pour objet un outil pour le travail du bois par enlèvement de matière comprenant un corps muni de moyens de préhension et contenant un moteur électrique entraînant un rotor portant des moyens d'enlèvement de matière faisant saillie, en rotation, à travers une ouverture ménagée sous ledit corps.

On connaît des rabots électriques destinés au rabotage de surfaces planes et munis d'une poignée centrale s'étendant dans la direction de déplacement du rabot. Pour le rabotage de surfaces concaves, il n'existe toutefois aucun outil électrique, l'outil utilisé étant encore le très ancien bastringue.

Par ailleurs, les ponceuses électriques connues utilisent, soit un ruban tournant de façon continue, soit une plaque vibrante sur laquelle on fixe un toile ou un papier abrasif. Ces ponceuses sont également conçues exclusivement pour le ponçage de surfaces planes.

La présente invention a pour but de réaliser un outil électrique, équipable en rabot ou en ponceuse, permettant de travailler aussi bien des surfaces concaves ou convexes que des surfaces planes, et par conséquent susceptible de constituer, en particulier, un bastringue électrique.

L'outil selon l'invention est caractérisé par le fait que le corps est muni de deux pièces de guidage amovibles dont les bords parallèles en regard déterminent ladite ouverture, l'une au moins de ces pièces de guidage étant réglable, et par le fait que les moyens de préhension sont constitués par deux poignées s'étendant de chaque côté du corps, de façon sensiblement rectiligne et parall e à l'axe du rotor, selon un axe passant à l'intérieur du rotor.

Les pièces de guidage amovibles peuvent être des pièces présentant des surfaces cylindriques convexes ou concaves ou des surfaces planes parallèles, ces pièces de guidage étant interchangeables. Si le rotor est muni de lames, on obtient, selon les pièces de guidage utilisées, soit un bastringue, soit un rabot électrique pour surfaces planes. Ce rotor peut toutefois être remplacé par un rotor destiné à recevoir une feuille ou bande abrasive, ce qui fait de l'outil une ponceuse.

L'utilisation de deux poignées disposées latéralement permet de tenir l'outil des deux mains, ce qui permet de guider l'outil de façon plus précise que les rabots électriques connus à une seule poignée centrale. Compte tenu de la disposition des poignées, l'orifice d'évacuation des coupeaux a pu être judicieusement prévu entre les poignées, au-dessus et en avant du rotor, ce qui permet une meilleure évacuation des copeaux que dans les rabots électriques connus où l'évacuation se fait latéralement par un orifice de section relativement petite, alors que l'orifice d'évacuation de l'outil selon l'invention peut s'étendre sur toute la longueur du rotor.

D'autres avantages de l'invention apparaîtront à la lecture de la description d'une forme d'exécution, donnée à titre d'exemple et décrite en relation avec les dessins annexés dans lesquels :
la figure 1 est une vue en perspective de l'outil vu du côté de l'utilisateur;
la figure 2 est une vue en perspective du même outil vu du côté opposé à l'utilisateur;
la figure 3 est une vue analogue à celle de la figure 2, mais avec la pièce de guidage démontée;
La figure 4 est une vue en coupe radiale selon IV-IV de la figure 2;
la figure 5 est une coupe analogue à celle de la figure 4, mais montrant l'outil équipé de pièces de guidage convexes réglées pour une passe de finition ; et
la figure 6 est une vue analogue à celle de la figure 5, mais équipée de pièces de guidage convexes de rayon plus petit, réglées pour une passe d'ébauche.

L'outil représenté comprend un corps 1 en alliage léger moulé comprenant dans sa partie supérieure un logement cylindrique 2 (figure 4) pour un moteur électrique, non représenté, communiquant avec l'extérieur par des ouies de ventilation 3. La partie inférieure du corps 1 présente également un logement cylindrique 4, largement ouvert dans sa partie inférieure et abritant un rotor 5 muni de deux lames 6 et 7 et constituant un rabot. Le corps 1 est muni latéralement d'une platine 8 sur laquelle sont montés des organes de transmission de la rotation du moteur au rotor 5. Ces organes de transmission sont protégés par un capot 9. Sur le corps 1 sont en outre fixées deux pièces de guidage 10 et 11, qui seront par la suite simplement désignées par guides 10 et 11. Ces guides 10 et 11 présentent deux bords parallèles inférieurs 12 et 13 qui déterminent une ouverture 14 par laquelle les couteaux 6 et 7 du rotor 5 peuvent attaquer la surface à raboter.

Le corps 1 est en outre muni de deux poignées 15 et 16 fixées latéralement de chaque côté du corps 1 et dirigées selon un axe coïncidant avec l'axe du rotor 5. L'axe des poignées 15 et 16 pourrait toutefois être aussi situé au-dessus ou en dessous de l'axe du rotor 5. Dans tous les cas, l'axe des poignées traversera le rotor 5. Le sens de rotation du rotor 5 et le sens de déplacement du rabot sont indiqués par des flèches sur le dessin. La poignée 15 est donc destinée à la main droite, tandis que la poignée 16 est destinée à la main gauche. La poignée 15 est munie d'un interrupteur de commande 17. Le cordon d'alimentation 18 est relié à l'extrémité de la poignée 15 et il est par conséquent totalement en dehors de la trajectoire de l'outil, ce qui réduit les risques de sectionnement du cordon par les lames du rotor. Ce cordon 18 pourrait être enfichable dans la poignée 15.

Le corps 1 présente un orifice d'évacuation 19 s'étendant pratiquement sur toute la longueur du rotor, au-dessus et en arrière de celui-ci, et relativement large. Cet orifice d'évacuation 19 assure par conséquent une excellente évacuation des copeaux. Le conduit d'évacuation va en outre en s'élargissant vers l'extérieur, par une surface courbe 20 (figure 4), qui contribue à supprimer le risque de bourrage.

Le guide 11 est fixé au corps 1 au moyen d'une vis 21 et il est en outre guidé par deux goupilles 22 et 23 (figure 3) s'engageant respectivement, avec jeu, dans des trous 24 et 25 du guide 11. Entre le guide 11 et la face plane 26 du corps 1 est interposé un élément élas tique 27, par exemple en caoutchouc. En dessous de la face plane 26 le corps 1 et le guide 11 sont arrondis. Dans sa partie supérieure, le guide 11 présente un rebord 28 venant s'appuyer contre la face 26 du corps. Sur sa partie concave, le guide 11 présente une butée 29 (figure 4) destinée à limiter la compression de l'élément élastique 27 en venant buter contre le corps 1, et par conséquent à limiter le basculement du guide 11 autour de son rebord d'appui 28. Au moyen de la vis 21 il est ainsi possible de modifier la position du bord 13 du guide antérieur 11, plus précisément de régler la hauteur de ce bord 13 relativement à la face d'appui 30 du guide postérieur 10, c'est-à-dire de régler la profondeur de la passe du rabot.

Le guide postérieur 10 est fixé de la même manière que le guide 11, au moyen d'une vis 31 et de goupilles 32 et 33, mais sans interposition d'éléments élastiques.

Les guides plans 10 et 11 peuvent être remplacés par des guides de formes différentes, par exemple des guides convexes tels que les guides 34 et 35 représentés aux figures 5 et 6. Ces guides présentent une face inférieure convexe cylindrique 36, respectivement 37, approximativement situés sur la même enveloppe cylindrique, ceci étant vrai pour une position particulière du guide antérieur 34, réglable comme le guide 11 et présentant à cet effet un rebord analogue 28′. Le guide postérieur 35 est fixe. Muni des guides convexes 34 et 35, l'outil constitue un bastringue permettant de raboter des surfaces concaves. Comme pour les guides plans, la profondeur de la passe est réglée au moyen de la vis 21. Les guides 34 et 35 peuvent être remplacés par des guides dont la convexité est d'un rayon différent pour adapter l'outil à la concavité de la surface à raboter. La figure 6 représente l'outil, utilisé en bastringue, muni de guides 38 et 39 présentant un rayon de courbure sensiblement plus petit que celui des guides 34 et 35. Le guide 38 est représenté dans la position de réglage maximum de la passe, sa butée 29˝ étant en butée contre le corps 1 de l'outil. Dans cette utilisation en bastringue, la position des poignées 15 et 16 dans le prologement de l'axe du rotor 5 ou proche de cet axe est particulièrement avantageuse.

Les guides pouvant être échangés contre des guides de formes différentes, on pourra monter sur l'outil des guides présentant toutes formes utilisables pour le travail du bois. En particulier, les guides pourront présenter des faces concaves pour travailler des arrondis convexes.

L'élément élastique 27 pourrait être remplacé par des ressorts. Il pourrait être également remplacé par des vis positionnant le guide antérieur de façon rigide.

Le rotor à lames 5 peut être remplacé par un rotor muni d'une fente radiale pour la fixation d'une bande ou feuille abrasive et revêtu d'un revêtement élastique. L'outil ainsi équipé constitue donc une ponceuse. Avec le même outil il est donc possible de raboter une surface concave, puis de poncer cette surface.

## Revendications

1. Outil pour le travail du bois par enlèvement de matière comprenant un corps (1) muni de moyens de préhension et contenant un moteur électrique entraînant un rotor (5) portant des moyens d'enlèvement de matière faisant saillie, en rotation, à travers une ouverture (14) ménagée sous ledit corps, caractérisé par le fait que le corps (1) est muni de deux pièces de guidage (10, 11; 34, 35; 38, 39) amovibles dont les bords parallèles, en regard, déterminent ladite ouverture (14), l'une de ces pièces de guidage (11; 34; 38) étant réglable, et par le fait que les moyens de préhension sont constitués de deux poignées (15, 16) s'étendant de chaque côté du corps, de façon sensiblement rectiligne et parallèle à l'axe du rotor, selon un axe passant à l'intérieur du rotor (5).

2. Outil selon la revendication 1, caractérisé par le fait que le corps (1) présente un orifice d'évacuation de déchets (19) situé entre les poignées, au-dessus et en avant du rotor.

3. Outil selon la revendication 1 ou 2, caractérisé par le fait que la pièce de guidage, dont le bord inférieur (13) est réglable en hauteur, présente un bord supérieur (28) d'appui et de pivotement contre ledit corps (1) et un moyen élastique (27) monté entre la pièce de guidage et le corps, la fixation étant assurée par une vis (21) servant simultanément de vis de réglage.

4. Outil selon l'une des revendications 1 à 3, caractérisé par le fait que l'axe des poignées (15, 16) coïncide avec l'axe du rotor.

5. Outil selon l'une des revendications 1 à 3, caractérisé par le fait que l'axe des poignées est situé au-dessus ou au-dessous de l'axe du rotor (5).

6. Outil selon l'une des revendications 1 à 5, caractérisé par le fait que les pièces de guidage présentent des faces extérieures cylindriques convexes (36, 37) situées au moins approximativement sur une enveloppe cylindrique commune.

7. Outil selon l'une des revendications 1 à 5, caractérisé par le fait que les pièces de guidage (10, 11) sont planes et parallèles.

8. Outil selon l'une des revendications 1 à 5, caractérisé par le fait que l'une au moins des pièces de guidage présente une face extérieure concave.

9. Outil selon l'une des revendications 1 à 8, caractérisé par le fait que le rotor est muni de lames (6, 7) et constitue un rabot ou un bastringue.

10. Outil selon l'une des revendications 1 à 8, caractérisé par le fait que le rotor présente une fente longitudinale pour la fixation d'une toile ou papier abrasif.

11. Outil selon l'une des revendications 1 à 10, caractérisé par le fait que le cordon d'alimentation (18) du moteur pénètre dans l'outil par l'extrémité de l'une des poignées et que cette poignée est munie d'un interrupteur de commmande (17).
